# EUROPÄISCHE PATENTSCHRIFT

(11) **EP 2 849 536 B1**
(45) Veröffentlichungstag und Bekanntmachung des Hinweises auf die Patenterteilung: **13.02.2019**
(21) Anmeldenummer: 14171240.6
(22) Anmeldetag: 05.06.2014
(51) Int. Cl.: H05B 33/08

(54) **Steuerverfahren für eine Mischlichtquelle sowie Steuervorrichtung für eine Mischlichtquelle**
Control method for a mixed light source and control device for a mixed light source
Procédé de commande pour une source d'éclairage mixte et dispositif de commande pour une source d'éclairage mixte

(30) Priorität: 08.08.2013 DE 102013108552
(43) Veröffentlichungstag der Anmeldung: 18.03.2015
(73) Patentinhaber: Insta GmbH, 58509 Lüdenscheid (DE)
(72) Erfinder: Grosch, Volker, 45549 Sprockhövel (DE)

(56) Entgegenhaltungen:
- EP-A1- 2 575 411
- WO-A1-2008/056321
- WO-A1-2008/109024
- WO-A1-2009/035493
- WO-A2-2006/126124
- WO-A2-2010/067292
- DE-A1-102007 044 556
- DE-A1-102011 009 292
- US-A1- 2005 099 426
- US-A1- 2008 180 040
- US-A1- 2011 204 778

## Beschreibung

Die Erfindung betrifft ein Steuerverfahren für eine Mischlichtquelle mit den Merkmalen des Oberbegriffs des Anspruchs 1 sowie eine Steuervorrichtung für eine Mischlichtquelle mit den Merkmalen des Oberbegriffs des Anspruchs 9.

In modernen Gebäudeinstallationssystemen kommen nahezu ausschließlich Leuchten zum Einsatz, die mit einem elektronischen Vorschaltgerät (EVG) versehen sind, das die Stromaufnahme des eigentlichen Leuchtmittels (z.B. einer oder mehrerer LEDs) regelt. Typischerweise sind die Leuchten an ein Bus-System angeschlossen, über welches die EVGs angesteuert werden. Hierbei ist es im Stand der Technik bekannt, mehrere Leuchtmittel an ein Vorschaltgerät anzuschließen, welches deren Leistungsaufnahme regelt. Das Vorschaltgerät verfügt hierbei normalerweise über einen separaten Ausgang pro Leuchtmittel.

Ein typisches Beispiel hierfür ist eine Mischlichtquelle, bei der Licht verschiedener Farben (beispielsweise rot, grün und blau) gemischt werden kann, um eine Vielzahl von Farbtönen zu erzeugen. Neben RGB-Lichtquellen sind im Stand der Technik beispielsweise auch so genannte Tunable-White-Lichtquellen bekannt, bei denen ein wärmerer Weißlicht-Farbton mit einem kälteren Weißlicht-Farbton gemischt werden kann, um so nach den Wünschen des Benutzers eine bestimmte Farbstimmung zu erzeugen.

Eine solche Mischlichtquelle ist z.B. in der WO 2010/067292 A2 beschrieben. Diese offenbart ein Verfahren zum Optimieren der Leistungen eines Leuchtmittels. Hierbei wird ein Ziel-Farbpunkt bestimmt, eine erste Lichtquelle vorgegeben, die Licht bei einem Referenz-Farbpunkt abstrahlt, sowie eine zweite Lichtquelle, die Licht bei einem variablen Farbpunkt abstrahlt. Das Licht der zweiten Lichtquelle wird so gewählt, dass eine Kombination mit dem Licht der ersten Lichtquelle den Ziel-Farbpunkt ergibt.

Insbesondere kann die erste Lichtquelle weißes Licht abstrahlen und die zweite Lichtquelle eine RGB-Lichtquelle sein.

WO 2009/035493 A1 offenbart ein Verfahren zur deterministischen Berechnung von Dimmwerten eines Mischlicht-Systems mit vier oder mehr Lichtquellen. Hierbei werden für sämtliche mögliche Kombinationen von drei Lichtquellen die Dimmwerte zur Erreichung eines Farbpunktes berechnet und anschließend die so ermittelten Werte für jede der Lichtquellen überlagert. Im Falle einer Ansteuerung mit einem Wert, der einen maximalen Lichtstrom des Mischlicht-Systems überschreiten würde, werden die Dimmwerte zur Einhaltung des maximalen Lichtstroms skaliert.

Bei einem solchen System mit mehreren Lichtquellen paarweise unterschiedlicher Farbe, die auch als Kanäle des Systems bezeichnet werden können, ist zum einen die maximale Nennleistung jedes Einzelkanals begrenzt, zum anderen ist in der Regel die Nennleistung des Gesamtsystems auf einen Wert begrenzt, der kleiner ist als die Summe der maximalen Nennleistungen der Einzelkanäle. So kann beispielsweise bei einem System mit vier verschiedenfarbigen Lichtquellen, deren einzelne maximale Nennleistung bei 50 W liegt, die Gesamtnennleistung bei 100 W begrenzt sein. Ziel ist es somit, zu jedem Zeitpunkt dafür zu sorgen, dass die Summe der einzelnen Ausgangsleistungen die maximale Nennleistung nicht überschreitet

Um diesen Problemen zu begegnen, verfügen im Stand der Technik bekannte Vorschaltgeräte über Systeme zur Leistungsbegrenzung. Diese sorgen beispielsweise dafür, dass, wenn die Erhöhung der Leistung eines der Kanäle ein Überschreiten der zulässigen Gesamtleistung bedeuten würde, die anderen Kanäle oder aber alle Kanäle insgesamt in der Leistung reduziert werden. Dies geschieht oft sprunghaft, was vom Benutzer als unangenehme plötzliche Helligkeitsveränderung empfunden wird. Aufgrund der Leistungsbegrenzungen geschieht eine Helligkeitsveränderung oftmals nicht proportional zu einer vom Benutzer gewählten Einstellung und somit für den Benutzer nicht intuitiv. Ein typisches Beispiel wäre eine proportionale Veränderung bis zu einer bestimmten zulässigen Gesamtleistung, wonach systemseitig ein "Abschneiden" erfolgt, so dass höhere benutzerseitige Einstellungen keinen Effekt mehr haben. Des Weiteren gewährleisten im Stand der Technik bekannte Systeme nicht immer eine Farbtreue, d.h. die beschriebene Leistungsbegrenzung führt zu einer Verfälschung des Farbtons. Dies kann daran liegen, dass bei der Leistungsreduzierung die Leistungen der einzelnen Kanäle nicht im gleichen Verhältnis geändert werden.

Bei einem System mit n Kanälen (die n Farben entsprechen), lässt sich jeder Zustand des Systems als Vektor in einem n-dimensionalen Raum darstellen. Dies gilt insbesondere dann, wenn die Farben Primärvalenzen entsprechen, aus denen sich sämtliche Farben mischen lassen. Hierbei gibt die Richtung des Vektors die Farbe und die Länge des Vektors die Helligkeit an. Theoretisch lässt sich ein Übergang von einem Vektor des Raums zu einem anderen über einen n-dimensionalen Spline (eine abschnittsweise als Polynom definierte Funktion) realisieren. Folgt die Veränderung einem solchen Spline, können die geschilderten Sprünge vermieden werden und der Übergang wird vom Benutzer als weich und harmonisch wahrgenommen. Allerdings erfordert die Berechnung eines solchen Splines selbst bei drei Dimensionen, wie beispielsweise bei einer RGB-Lichtquelle, einen Rechenaufwand, der die Ressourcen eines Microcontrollers, wie er in einem typischen Vorschaltgerät enthalten ist, überfordert.

Vor diesem Hintergrund ist Aufgabe der vorliegenden Erfindung, bei einer Mischlichtquelle eine Leistungsbegrenzung zur Verfügung zu stellen, die sich auch mit begrenzten Rechner-Ressourcen realisieren lässt und die sprunghafte Veränderungen der Lichtqualität vermeidet.

Die Aufgabe wird erfindungsgemäß durch ein Steuerverfahren mit den Merkmalen des Anspruchs 1 sowie durch eine Steuervorrichtung mit den Merkmalen des Anspruchs 9 gelöst.

Durch die Erfindung wird ein Steuerverfahren für eine Mischlichtquelle mit einer Mehrzahl von paarweise verschiedenfarbigen Einzellichtquellen bereitgestellt. Paarweise verschiedenfarbig bedeutet, dass jede der Einzellichtquellen ein Licht anderer Farbe erzeugt. Insbesondere können die Einzellichtquellen, die den Kanälen der Mischlichtquelle entsprechen, Primärvalenzen zugeordnet sein, also solchen Farben, aus denen sich sämtliche Farben durch additive Lichtmischung erzeugen lassen. Die Einzellichtquellen können durch LEDs, aber auch durch Leuchtstofflampen oder andere Lichtquellen gebildet sein. Jede Einzellichtquelle kann hierbei mehrere Leuchtmittel, z.B. LEDs umfassen. Der Begriff "Einzellichtquelle" bedeutet lediglich, dass diese eine einzelne Lichtfarbe erzeugt, wobei durch das Zusammenspiel der Einzellichtquellen die verschiedenen Mischfarbtöne der Mischlichtquelle erzeugt werden. Typische Beispiele sind hier eine Tunable-White-Lichtquelle (mit normalerweise zwei Einzellichtquellen) oder eine RGB-Lichtquelle (mit drei Einzellichtquellen). Eine solche Mischlichtquelle umfasst ein elektronisches Vorschaltgerät (EVG), das dazu dient, die Stromaufnahme der Einzellichtquellen zu regulieren oder zu begrenzen. Hierunter fallen insbesondere Treiber für Leuchtdioden, aber auch Vorschaltgeräte für Leuchtstofflampen etc. Selbstverständlich können auch mehrere EVGs, beispielsweise eines für jede Einzellichtquelle, eingesetzt werden.

In einem ersten Schritt empfängt ein Konverter erste Steuerungsdaten, die für die Mehrzahl von Einzellichtquellen bestimmt sind. Die Steuerungsdaten stammen hierbei in der Regel von einer übergeordneten Beleuchtungssteuerung, wie sie in Gebäudeinstallationssystemen eingesetzt wird, und können insbesondere nach dem DALI-Standard, ggf. aber auch nach dem DSI-, DMX- oder 1-10V-Standard ausgestaltet sein. Im letztgenannten Fall bezieht sich der Begriff "Steuerungsdaten" auf ein analoges Steuerungssignal. Als "für die Mehrzahl von Einzellichtquellen bestimmt" gelten hier sämtliche Steuerungsdaten (was auch Steuerungsbefehle einschließt), die eine bestimmte Ansteuerung der genannten Einzellichtquellen direkt oder implizit bewirken sollen. Normalerweise handelt es sich hierbei um Steuerungsdaten, die ein elektronisches Vorschaltgerät der Einzellichtquellen unmittelbar auswerten kann.

Der Konverter, der in diesem Zusammenhang durch seine Funktion definiert ist, kann prinzipiell vollständig hardwaremäßig realisiert sein, wobei aber eine zumindest teilweise softwaremäßige Realisierung bevorzugt ist. Insbesondere kann der Konverter durch ein Computerprogramm realisiert sein, das auf einem Prozessor, insbesondere einem Microcontroller, abläuft.

Der Konverter ermittelt aus den durch die ersten Steuerungsdaten vorgegebenen Leistungen der Einzellichtquellen gemäß einer Abbildungsfunktion einen eindimensionalen Verteilungswert. Der Begriff "Verteilungswert" rührt daher, dass dieser ein Maß für die Verteilung der Gesamtleistung auf die Einzellichtquellen darstellen kann. Durch die ersten Steuerungsdaten sind hierbei entweder explizit oder implizit die Leistungen vorgegeben, mit denen jede einzelne der Einzellichtquellen betrieben werden soll. In welcher Weise dies vorgegeben ist, hängt selbstverständlich vom jeweiligen Datenformat und anderem ab.

Die entsprechenden Leistungen bilden hierbei einen Satz von Zahlen, die, wie bereits oben geschildert, als Koordinaten in einem Raum angesehen werden können, dessen Dimension der Anzahl der Einzellichtquellen entspricht. Da es sich um eine Mehrzahl von Einzellichtquellen handelt, ist der genannte Raum wenigstens zweidimensional, d.h. die Leistungen bilden jeweils Dublett, Triplett, Quartett etc. Durch die Abbildungsfunktion wird diesem mehrdimensionalen Objekt ein eindimensionaler Verteilungswert zugeordnet. Dies ist ein entscheidender Schritt zur Reduzierung des Problems, wodurch insgesamt eine Handhabbarkeit auch für Prozessoren mit geringerer Leistung gegeben ist. Der Verteilungswert hängt hierbei ausschließlich vom Verhältnis der Leistungen zueinander ab, d.h. die absolute Größe der Leistungen ist unerheblich. Soll also beispielsweise die erste Einzellichtquelle mit 20 W angesteuert werden und die zweite mit 10 W, so liefert die Abbildungsfunktion hier den gleichen Wert wie wenn die erste Einzellichtquelle mit 50 W und die zweite mit 25 W angesteuert werden soll, da das Verhältnis in jedem Fall 2:1 ist. Anders ausgedrückt: Da das Verhältnis der Leistungen den Farbton der Mischlichtquelle bestimmt, hängt der von der Abbildungsfunktion gelieferte Verteilungswert nur vom vorgegebenen Farbton, nicht aber von der Helligkeit ab.

Die Abbildungsfunktion nimmt hierbei ein erstes globales Extremum an, wenn alle Leistungen gleich sind und eine zweites, dem ersten entgegengesetztes globales Extremum, wenn genau eine Leistung von Null verschieden ist. In letzterem Fall soll dies unabhängig davon gelten, die Leistung welcher Einzellichtquelle (der der ersten, zweiten etc.) von Null abweicht. Überhaupt ist es sinnvoll, dass die Abbildungsfunktion symmetrisch bezüglich des Vertauschens zweier Leistungswerte ist.

Bei der Abbildungsfunktion ist also entweder das erste globale Extremum ein globales Maximum und das zweite globale Extremum ein globales Minimum oder umgekehrt. Hierbei bedeutet das Vorliegen eines globalen Maximums, dass der Funktionswert der Abbildungsfunktion dort einen Maximalwert annimmt, der an keiner anderen Stelle überschritten wird. Es ist ausdrücklich möglich, dass der entsprechende Wert auch noch an einer anderen Stelle erreicht wird. Dies gilt namentlich für das zweite Extremum, das aufgrund der Vertauschungssymmetrie überall dort angenommen wird, wenn genau eine, und zwar eine beliebige, Leistung von Null verschieden ist. Entsprechend liegt bei einem globalen Minimum ein Minimalwert vor, der an keiner anderen Stelle unterschritten wird.

Durch die Abbildungsfunktion wird somit ein Maß für die Ausgeglichenheit der Leistungsverteilung im System vermittelt. Der eine Extremwert entspricht der absoluten Gleichverteilung der Leistungen auf die Einzellichtquellen, der andere Extremwert entspricht dem maximalen Ungleichgewicht, wobei die gesamte Leistung auf eine Einzellichtquelle enthält.

Der so ermittelte eindimensionale Verteilungswert wird vom Konverter in eine Gewichtungsfunktion einsetzt, um hieraus einen Gewichtungsfaktor zu ermitteln. Die Gewichtungsfunktion ist hierbei in Abhängigkeit von dem Verteilungswert stetig sowie wenigstens einmal stetig differenzierbar. Dies bedeutet, wie bekannt ist, dass die Gewichtungsfunktion sowie ihre erste Ableitung nach dem Verteilungswert keinerlei Sprünge aufweisen. Es versteht sich, dass je nach numerischer Implementierung aufgrund von Rundungsfehlern und anderen Gegebenheiten ggf. kleinere Sprünge möglich sind, die allerdings in der Anwendung nicht auffallen. Jedenfalls soll eine Gewichtungsfunktion zugrunde gelegt werden, die in mathematisch idealisierter Form die entsprechende Stetigkeit und Differenziertheit zeigt.

Schließlich multipliziert der Konverter die durch die ersten Steuerungsdaten vorgegebenen Leistungen mit dem Gewichtungsfaktor und erzeugt hieraus zweite Steuerungsdaten. D.h., die ursprünglich vorgegebenen Leistungen werden einzelnen mit dem Gewichtungsfaktor multipliziert, also gewissermaßen gewichtet, und es werden neue, zweite Steuerungsdaten erzeugt, durch die für die Einzellichtquellen ebendiese gewichteten Leistungen vorgegeben werden.

Die Einzellichtquellen werden nun gemäß den zweiten Steuerungsdaten angesteuert. Dementsprechend richtet sich das Verhalten der Mehrzahl von Einzellichtquellen nicht nach den ursprünglichen, ersten Steuerungsdaten, sondern nach den zweiten Steuerungsdaten, die den gewichteten Leistungen entsprechend. Da sämtliche Leistungen mit dem gleichen Gewichtungsfaktor multipliziert werden, ändert sich das Verhältnis der Leistungen zueinander nicht. Dasselbe gilt somit auch für den hiermit zu erzeugenden Farbton. Somit arbeitet das erfindungsgemäße Verfahren farbtreu. Es erfolgt lediglich eine Modifizierung der Helligkeit, nicht jedoch des Mischungsverhältnisses der Farben.

Ein weiterer Aspekt ist, dass der Gewichtungsfaktor, wie oben dargelegt, nicht von der Helligkeit, die durch die ersten Steuerungsdaten vorgegeben wird, abhängt. Daher werden bei gleicher Farbe unterschiedliche Helligkeiten mit dem gleichen Faktor gewichtet. Anders gesagt, es erfolgt hier eine proportionale Ansteuerung der Einzellichtquellen. Bei einem bestimmten Farbton (entsprechend einem bestimmten Verhältnis der Einzelleistungen zueinander) sind die durch die zweiten Steuerdaten vorgegebenen Leistungen proportional zu den durch die ersten Steuerdaten vorgegebenen Leistungen. Diese Proportionalität ist ein bedeutender Vorteil gegenüber Verfahren, bei denen z.B. ein einfaches "Abschneiden" oberhalb einer Maximalleistung erfolgt. Die Veränderung der Helligkeit erfolgt beim erfindungsgemäßen Verfahren in einer für den Benutzer intuitiven Weise. Es versteht sich, dass der Gewichtungsfaktor hierbei derart gewählt sein sollte, dass weder die maximal zulässige Nennleistung der Mischlichtquelle, noch die einer Einzellichtquelle (wesentlich) überschritten werden kann. Dies sollte insbesondere für die beiden Extremfälle gelten, d.h. wenn alle Leistungen gleich sind bzw. wenn genau eine Leistung von Null verschieden ist.

Der Grundgedanke der Erfindung ist zum einen, bei einer Veränderung der einzelnen Lichtanteile (was einer Veränderung der Leistungen entspricht) zum einen Sprünge (nicht stetige Stellen), zum anderen Spitzen (nicht differenzierbare Stellen) zu vermeiden, die vom Benutzer als unnatürlich und störend empfunden werden. Dies geschieht über die Verwendung einer stetigen und stetig differenzierbaren Gewichtungsfunktion.

Da hier mathematisch gesehen eine Verknüpfung von Abbildungsfunktion und Gewichtungsfunktion geschieht, sollte die Abbildungsfunktion ihrerseits wenigstens stetig, idealerweise stetig differenzierbar, bezüglich sämtlicher in sie eingehenden Leistungen sein. Es versteht sich, dass das Fehlen der genannten Eigenschaften in solchen Bereichen unerheblich ist, die in der Realität nicht angenommen werden können. So wäre im Bezug auf die Abbildungsfunktion eine Unstetigkeit bei negativen Leistungen unerheblich, da diese nicht vorkommen. Genauso wäre eine Unstetigkeit der Gewichtungsfunktion unerheblich, falls sie Werte betrifft, die die Abbildungsfunktion nicht liefern kann.

Es sei noch anzumerken, dass, wie bei Verknüpfung von Funktionen üblich, unter Umständen Rechenoperationen der Abbildungsfunktion in die Gewichtungsfunktion verlagert werden können bzw. umgekehrt. Hierbei bleibt allerdings stets die Abbildungsfunktion eine Funktion mehrerer Variablen (der Leistungen), die einen einzelnen, eindimensionalen Funktionswert liefert, während die Gewichtungsfunktion in jedem Fall einem eindimensionalen Wert einen eindimensionalen Funktionswert zugeordnet.

Wie nachfolgend noch erläutert wird, kann die Abbildungsfunktion, die die dimensionale Reduzierung des Problems bewirkt, einfach gehalten werden und somit auch von einem Microcontroller, wie er in bekannten EVGs eingesetzt wird, bewältigt werden. Nach der Reduzierung des Problems auf eine Dimension ist somit nur eine eindimensionale Gewichtungsfunktion auszuwerten, was nur entsprechend geringe Rechnerressourcen erfordert.

Ein weiterer wichtiger Gesichtspunkt ist, dass das vorstehende Verfahren farbtreu arbeitet, d.h. es wird in jedem Fall nur die Helligkeit verändert, nicht jedoch das Mischungsverhältnis der Lichtanteile zueinander.

Grundsätzlich können die Abbildungsfunktion und die Gewichtungsfunktion für den Konverter fest vorgegeben sein. Vorteilhaft ist es allerdings, wenn gewisse Funktionsparameter eingestellt werden können, um das Steuerungsverhalten zu optimieren. In diesem Fall wird, bevor erstmalig erste Steuerungsdaten empfangen werden, benutzerseitig wenigstens ein Parameter der Gewichtungsfunktion eingestellt. Ein solcher freier Parameter kann beispielsweise den Gewichtungsfaktor betreffen, der beim Betrieb einer einzelnen Einzellichtquelle (beim zweiten globalen Extremum) anzuwenden ist, oder aber die Steigung der Gewichtungsfunktion in diesem Punkt.

In einer vorteilhaften Variante der Erfindung hat die Gewichtungsfunktion beim ersten globalen Extremum der Abbildungsfunktion eine Steigung von Null. Anders gesagt, die erste Ableitung der Gewichtungsfunktion hat an dieser Stelle den Wert Null, was beispielsweise einem lokalen Extremum entsprechen kann. Dieser Fall charakterisiert den Übergang von einer absoluten Gleichverteilung der Leistung zu einem Ungleichgewicht. Bei einer Abweichung von diesem Kriterium kann die Gesamtfunktion unter Umständen nicht stetig differenzierbar sein, was zu störenden Effekten führen würde.

Es ist ebenfalls vorteilhaft, wenn die Gewichtungsfunktion beim zweiten globalen Extremum der Abbildungsfunktion eine Steigung von Null hat. Dieser Fall charakterisiert den Übergang von einem Betrieb mit nur einer Einzellichtquelle zu einem Betrieb mit mehreren Einzellichtquellen. Es hat sich gezeigt, dass der Übergang hier als besonders weich wahrgenommen wird, wenn die Gewichtungsfunktion dort eine Steigung von Null hat.

Es ist weiterhin vorteilhaft, wenn die Gewichtungsfunktion außer bei dem ersten und zweiten globalen Extremum keine lokalen Extrema hat. Derartige lokale Extrema, die mit einem Schwingungsverhalten der Gewichtungsfunktion einhergehen, führen im Allgemeinen zu Helligkeitsveränderungen, die vom Benutzer als unharmonisch empfunden werden.

In einer besonderen Ausgestaltung des Verfahrens interpretiert der Konverter die Leistungen der Einzellichtquellen als Koordinaten eines Vektors. Hierbei wird gemäß der Abbildungsfunktion die Länge des Vektors normiert. Üblicherweise erfolgt hierbei eine Normierung auf die Länge 1, d.h. die einzelnen Komponenten werden durch die Länge des Vektors geteilt. Selbstverständlich ist auch eine andere Normierung möglich. Es wird die Differenz zu einem entsprechend normierten Diagonalvektor, bei dem alle Koordinaten gleich sind, gebildet wird, um einen Differenzvektor zu erhalten. Der entsprechende Diagonalvektor repräsentiert den Fall identischer Leistungen sämtlicher Einzellichtquellen, d.h. also den leistungsmäßig völlig ausgeglichenen Fall. Durch die Differenzbildung wird zunächst also eine vektorielle Abweichung von diesem ausgeglichenen Fall bestimmt, wobei aufgrund der Normierung der beiden Vektoren die Helligkeit nicht eingeht, sondern lediglich die Abweichung innerhalb des Farbraums betrachtet wird.

Der eindimensionale Verteilungswert hängt hierbei monoton von der Länge des Differenzvektors ab. Das bedeutet, bei Zunahme der Länge des Differenzvektors erfolgt entweder stets eine Zunahme des Verteilungswerts (wobei punkt- oder intervallweise auch keine Änderung möglich ist, jedoch keine Abnahme), oder aber es erfolgt stets eine Abnahme des Verteilungswerts. Der Verteilungswert kann hierbei z.B. quadratisch, logarithmisch etc. von der Länge abhängen. Bevorzugt hängt er linear von der Länge ab und ist insbesondere proportional zur Länge des Differenzvektors. Der Verteilungswert ist in diesem Fall ein Maß für die Abweichung von der Gleichverteilung.

Die Übergänge zwischen den einzelnen Zuständen der Mischlichtquelle lassen sich weiter verbessern, wenn die Gewichtungsfunktion in Abhängigkeit von dem Verteilungswert wenigstens zweimal stetig differenzierbar ist. Dies kann beispielsweise durch Polynome, trigonometrische Funktionen etc. erreicht werden.

Eine bevorzugte Möglichkeit, eine Gewichtungsfunktion mit den genannten Eigenschaften bereitzustellen, ergibt sich, wenn diese ein Polynom dritten Grades bezüglich des Verteilungswerts ist. Derartige Polynome werden auch als kubische Splines bezeichnet. Ein solches Polynom dritten Grades kann auch mit begrenzten Rechnerressourcen ausgewertet werden.

Da die Gewichtungsfunktion normalerweise bei Inbetriebnahme der Anlage bekannt ist und auch die möglichen Werte des Verteilungswerts durch die Extrema der Abbildungsfunktion begrenzt sind, können grundsätzlich alle für den Betrieb relevanten Funktionswerte vorab berechnet und abgespeichert werden. In einer vorteilhaften Ausgestaltung des Verfahrens ist dies realisiert, wobei der Konverter den Gewichtungsfaktor einer Wertetabelle (Look-Up-Table) entnimmt, in der Funktionswerte der Gewichtungsfunktion gespeichert sind. Auf diese Weise kann auch bei Vorliegen einer komplizierter auszuwertenden Funktion ein Prozessor, mittels dessen der Konverter realisiert wird, entlastet werden. Der für die Wertetabelle benötigte Speicherplatz bleibt allerdings überschaubar, da es sich hierbei um eine eindimensionale Funktion handelt.

Durch die Erfindung wird des Weiteren eine Steuervorrichtung für eine Mischlichtquelle mit einer Mehrzahl von Einzellichtquellen zur Verfügung gestellt. Die Steuervorrichtung umfasst hierbei einen Konverter, der dazu eingerichtet ist, erste Steuerungsdaten zu empfangen, die für die Mehrzahl von Einzellichtquellen bestimmt sind, aus den durch die ersten Steuerungsdaten vorgegebenen Leistungen der Einzellichtquellen gemäß einer Abbildungsfunktion einen eindimensionalen Verteilungswert zu ermitteln, welcher ausschließlich vom Verhältnis der Leistungen zueinander abhängt, welche Abbildungsfunktion ein erstes globales Extremum annimmt, wenn alle Leistungen gleich sind und eine zweites, dem ersten entgegengesetztes globales Extremum annimmt, wenn genau eine Leistung von Null verschieden ist, den eindimensionalen Verteilungswert in eine Gewichtungsfunktion einzusetzen, um hieraus einen Gewichtungsfaktor zu ermitteln, welche Gewichtungsfunktion in Abhängigkeit von dem Verteilungswert stetig sowie wenigstens einmal stetig differenzierbar ist, die durch die ersten Steuerungsdaten vorgegebenen Leistungen mit dem Gewichtungsfaktor zu multiplizieren und hieraus zweite Steuerungsdaten zu erzeugen. Hierbei ist die Steuervorrichtung dazu eingerichtet, die Einzellichtquellen gemäß den zweiten Steuerungsdaten anzusteuern.

Hinsichtlich der genauen Implementierung der Abbildungs- und Gewichtungsfunktion in dem Konverter der Steuervorrichtung sind die gleichen bevorzugten Ausgestaltung möglich, die oben im Hinblick auf das erfindungsgemäße Steuerverfahren beschrieben wurden.

Eine solche Steuervorrichtung kann in ein elektronisches Vorschaltgerät der Mischlichtquelle integriert sein bzw. durch dieses gebildet werden. In einer alternativen Ausführung bildet die Steuervorrichtung ein Gerät, das schaltungstechnisch zwischen einer übergeordneten Beleuchtungssteuerung und einem elektronischen Vorschaltgerät angeordnet werden kann. In diesem Fall umfasst die Steuervorrichtung wenigstens eine erste Schnittstelle zum Anschluss an einen Daten-Bus einer Beleuchtungssteuerung sowie wenigstens eine zweite Schnittstelle zum Anschluss an wenigstens ein elektronisches Vorschaltgerät der Mischlichtquelle. Der Daten-Bus ist hierbei dazu ausgelegt, dass eine Beleuchtungssteuerung hierüber Steuerungsdaten an ein oder mehrere Leuchtmittel senden kann, um deren Betrieb zu steuern, und ggf. auch Daten von den Leuchtmitteln empfangen kann. Die Beleuchtungssteuerung sowie der Daten-Bus können hierbei insbesondere nach dem DALI-Standard, ggf. aber auch nach dem DSI-, DMX- oder 1-10V-Standard ausgestaltet sein. Die zweite Schnittstelle ist dafür ausgelegt, direkt oder indirekt (durch eine dazwischen liegende Leitung) an eine Eingangsschnittstelle des elektronischen Vorschaltgeräts angeschlossen zu werden, über welche dieses üblicherweise Steuerungsdaten unmittelbar aus dem Daten-Bus empfängt.

Hierbei ist der Konverter dazu eingerichtet, über die erste Schnittstelle die erste Steuerungsdaten zu empfangen, und die Steuervorrichtung ist dazu eingerichtet, die zweiten Steuerungsdaten über die zweite Schnittstelle an das wenigstens eine Vorschaltgerät zu senden.

Bei dieser Ausführungsform, in der die Steuervorrichtung von dem wenigstens einen elektronischen Vorschaltgerät separat ist, kann insbesondere auch vorgesehen sein, dass nicht nur das elektronische Vorschaltgerät einer einzigen Mischlichtquelle, sondern mehrere Vorschaltgeräte, die verschiedenen Mischlichtquellen zugeordnet sind, an die Steuervorrichtung angeschlossen werden. Die Steuervorrichtung übernimmt hierbei die Erzeugung der zweiten, gewichteten Steuerdaten für jedes der nachgeschalteten EVGs. Hierbei ist es im Prinzip auch denkbar, dass unterschiedliche Abbildungs- und Gewichtungsfunktionen für die einzelnen EVGs verwendet werden.

Beispielsweise können bei einer Steuervorrichtung, die gemäß dem DALI-Standard ausgelegt ist, über die erste Schnittstelle, die an einen DALI-Bus einer übergeordneten Beleuchtungssteuerung angeschlossen ist, benutzerseitig bei Inbetriebnahme einzelne Parameter der Abbildungs- oder Gewichtungsfunktion oder aber sogar die genannten Funktionen als Ganzes festgelegt werden. Hierbei kann insbesondere auch eine oben geschilderte Wertetabelle von der Beleuchtungssteuerung auf einen Speicher der Steuervorrichtung übertragen werden.

Nachfolgend ist die Erfindung anhand eines Ausführungsbeispiels mit Bezug auf die Figuren erläutert. Es zeigen:
- **Fig. 1:**: eine schematische Darstellung eines Beleuchtungssystems mit einer Ausführungsform einer erfindungsgemäßen Steuervorrichtung sowie
- **Fig. 2:**: ein Flussdiagramm, das die in der Steuervorrichtung ablaufenden Prozesse illustriert.

Bei dem in Figur 1 gezeigten Beleuchtungssystem 1 geht von einer zentralen Beleuchtungssteuerung 2 ein DALI-Bus 3 aus, über den die Beleuchtungssteuerung 2 mit verschiedenen Aktoren verbunden werden kann. Im vorliegenden Fall soll ein elektronisches Vorschaltgerät (EVG) 5 einer RGB-Lichtquelle 4 mit drei Einzellichtquellen, die durch LEDs 6.1, 6.2, 6.3 gegeben sind, gesteuert werden.

Die Beleuchtungssteuerung 2 gibt hierbei gemäß den Einstellungen eines Benutzers für einen bestimmten Farbton der RGB-Lichtquelle erste Steuerdaten vor, die bestimmten Leistungen der LEDs 6.1, 6.2, 6.3 entsprechen. Beim Übergang von einem Farbton zu einem anderen können die ersten Steuerdaten allerdings zum einen zu unerwünschten sprunghaften Veränderungen der Helligkeit und/oder des Farbtons führen, zum anderen können ggf. einzelne Einzellichtquellen leistungsmäßig überlastet werden.

Um diese unerwünschten Effekte zu vermeiden, ist zwischen den DALI-Bus 3 und das EVG 5 eine Steuervorrichtung 10 geschaltet, die eine entsprechende Datenumwandlung vornimmt. Die Steuervorrichtung 10 ist über eine erste Schnittstelle 11 mit dem DALI-Bus 3 verbunden, über den für das EVG 5 bestimmte erste Steuerungsdaten gesendet werden. Über eine zweite Schnittstelle 12 sowie einen sekundären DALI-Bus 7 ist die Steuervorrichtung 10 mit dem EVG 5 verbunden. Des Weiteren verfügt die Steuervorrichtung 10 über eine eigene, unabhängige Spannungsversorgung (nicht dargestellt).

Die über den DALI-Bus 3 empfangenen ersten Steuerungsdaten werden von der Steuervorrichtung 10 als für das EVG 5 bestimmt erkannt. Die Datenumwandlung wird von einem Konverter 13 der Steuervorrichtung 10 übernommen, dessen Arbeitsweise anhand des Flussdiagramms in Figur 2 erläutert wird. Im vorliegenden Fall ist der Konverter 13 als Computerprogramm realisiert, dass auf einem Prozessor (nicht dargestellt) der Steuervorrichtung 10 läuft.

Wie in Figur 2 dargestellt, übernimmt der Konverter 13 anfangs, d.h. bei der Inbetriebnahme, benutzerseitig eingestellten Parameter einer Abbildungsfunktion. Werden über die erste Schnittstelle erste Steuerungsdaten empfangen, liest der Konverter 13 hieraus die für die einzelnen LEDs 6.1, 6.2, 6.3 vorgegebenen Leistungen P**₁**, P**₂**, P**₃** ab und bildet hieraus über eine Abbildungsfunktion h (P**₁**, P**₂**, P**₃**) einen eindimensionalen Verteilungswert, der ein Maß für die Gleichverteilung der Leistung auf die in der Valenzen darstellt. Hierzu interpretiert der Konverter 13 die vorgegebenen Leistungen wie Koordinaten eines Vektors. Dieser Vektor wird auf die Länge 1 normiert und der Differenzvektor zu einem Diagonalvektor, der ebenfalls auf die Länge 1 normiert ist, gebildet. Die Länge dieses Differenzvektors bildet den eindimensionalen Verteilungswert, der nunmehr in eine Gewichtungsfunktion g(h) eingeht. Alternativ kann die Länge des Differenzvektors nochmals renormiert werden, so dass der eindimensionale Verteilungswert nur Werte zwischen 0 und 1 annimmt.

Die Gewichtungsfunktion g(h) ist vorliegend ein kubischer Spline, also ein Polynom dritten Grades bezüglich des Verteilungswerts h und somit diesbezüglich stetig und zweimal stetig differenzierbar. Die Koeffizienten des Polynoms sind so gewählt, dass für h=0 (völlige Gleichverteilung der Leistung) ein Funktionswert von 1 angenommen wird und eine Steigung von 0. Im Fall völliger Gleichverteilung erfolgt also keine Leistungsveränderung, da hier die Gesamtleistung anderweitig so begrenzt ist, dass die Einzelleistungen in unbedenklichen Bereichen bleiben. Funktionswert und Steigung für den anderen Extremwert von h (Betrieb von genau einer Einzellichtquelle) wurden anfangs benutzerseitig eingestellt, wobei insbesondere ein zwischen 0 und 1 liegender Funktionswert eingestellt werden kann, der im Falle des Einzelbetriebs einer Einzellichtquelle zu einer Leistungsreduzierung führt. Insbesondere kann hierbei ein Gewichtungsfaktor eingestellt werden, der dem Verhältnis von zulässiger Nennleistung einer Einzellichtquelle zu zulässiger Nennleistung der gesamten Mischlichtquelle entspricht. Hierdurch wird dafür gesorgt, dass bei maximal möglicher Ansteuerung (durch die ersten Steuerdaten) die zulässige Nennleistung der Einzellichtquelle nicht überschritten wird, während gleichzeitig auch hier eine Proportionalität zwischen der durch die ersten Steuerdaten vorgegebenen Leistung und der durch die zweiten Steuerdaten vorgegebenen Leistung besteht.

Insbesondere sind die Koeffizienten des Polynoms so gewählt, dass innerhalb des maximal möglichen Wertebereichs von h nur an den Rändern globale Extrema angenommen werden und dazwischen keine lokalen Extrema auftreten.

Die Gewichtungsfunktion g ist einfach gehalten und kann auch von einem üblichen Microcontroller quasi in Echtzeit berechnet werden. Alternativ kann vorgesehen sein, dass die Funktion als Wertetabelle gespeichert ist, auf die der Microcontroller zugreifen kann. Auch die Auswertung der Abbildungsfunktion h, durch die das Problem von drei Dimensionen auf eine Dimension reduziert wird, kann von einem Microcontroller bewältigt werden.

Der Funktionswert der Gewichtungsfunktion g(h) dient als Gewichtungsfaktor, mit dem jeder der vorgegebenen Leistungswerte multipliziert wird. Dies entspricht mathematisch gesehen einer Multiplikation des Vektors mit einem Skalar. Das Verhältnis der Leistungen zueinander ändert sich hierbei nicht. Die so erhaltenen, gewichteten Leistungen werden vom Konverter 13 in zweite Steuerdaten für das EVG 5 übersetzt, anschließend werden diese zweiten Steuerdaten an das EVG 5 gesendet, was zu einer entsprechenden Ansteuerung der LEDs 6.1, 6.2, 6.3 führt. Nach dem Senden der zweiten Steuerdaten erwartet der Konverter 13 einen erneuten Empfang neuer erster Steuerdaten. Bei Empfang neuer Steuerungsdaten werden die vorstehenden Schritte erneut durchlaufen.

Durch die geschilderten Eigenschaften der Gewichtungsfunktion g(h) wird für eine Gewichtung der Leistungen der einzelnen LEDs 6.1, 6.2, 6.3 gesorgt, die zum einen Farbtreue und Proportionalität hinsichtlich der Helligkeit gewährleistet, zum anderen Sprünge im Helligkeits- oder Farbverlauf vermeidet, die von einen Benutzer als unangenehm wahrgenommen würden.

Die Erfindung ist anhand von konkreten Ausführungsbeispielen beschrieben worden. In Abwandlung hiervon könnte beispielsweise statt des DALI-Busses ein anderer Datenbus zum Einsatz kommen oder es ist möglich, dass die ersten Steuerungsdaten über keinen Datenbus im eigentlichen Sinne empfangen werden. Diese Variationen des Ausführungsbeispiels seien nur beispielhaft erwähnt. Für einen Fachmann ergeben sich zahlreiche weitere Möglichkeiten, die Erfindung im Rahmen der geltenden Ansprüche zu verwirklichen.

### Bezugszeichenliste

- 1: Beleuchtungssystem
- 2: Beleuchtungssteuerung
- 3: DALI-Bus
- 4: RGB-Lichtquelle
- 5: EVG
- 6.1, 6.2, 6.3: LED
- 7: sekundärer DALI-Bus
- 10: Steuervorrichtung
- 11: erste Schnittstelle
- 12: zweite Schnittstelle
- 13: Konverter

## Patentansprüche

1. Steuerverfahren für eine Mischlichtquelle (4) mit einer Mehrzahl von paarweise verschiedenfarbigen Einzellichtquellen (6.1, 6.2, 6.3), wobei ein Konverter (13) erste Steuerungsdaten empfängt, die für die Mehrzahl von Einzellichtquellen (6.1, 6.2, 6.3) bestimmt sind und die Einzellichtquellen (6.1, 6.2, 6.3) gemäß zweiten Steuerungsdaten angesteuert werden, wobei die Gesamtnennleistung der Mischlichtquellen begrenzt wird, **dadurch gekennzeichnet, dass** der Konverter (13) folgende Schritte ausführt,
- aus den durch die ersten Steuerungsdaten vorgegebenen Leistungen der Einzellichtquellen (6.1, 6.2, 6.3) gemäß einer Abbildungsfunktion einen eindimensionalen Verteilungswert ermittelt wird, welcher ausschließlich vom Verhältnis der vorgegebenen Leistungen zueinander abhängt, welche Abbildungsfunktion ein erstes globales Extremum annimmt, wenn alle der vorgegebenen Leistungen gleich sind und ein zweites, dem ersten entgegengesetztes globales Extremum annimmt, wenn genau eine der vorgegebenen Leistung von Null verschieden ist,
- wobei der eindimensionale Verteilungswert in eine stetige und wenigstens einmal differenzierbare Gewichtungsfunktion eingesetzt wird, um hieraus einen Gewichtungsfaktor, der dem Verhältnis von zulässiger Nennleistung einer der Einzellichtquelle zu zulässiger Nennleistung der gesamten Mischlichtquelle entspricht, zu ermitteln, welche Gewichtungsfunktion in Abhängigkeit von dem eindimensionalen Verteilungswert stetig sowie wenigstens einmal stetig differenzierbar ist, und
- wobei die durch die ersten Steuerungsdaten vorgegebenen Leistungen jeweils mit dem Gewichtungsfaktor multipliziert und hieraus die zweiten Steuerungsdaten erzeugt werden, sodass sich das Verhältnis der gewichteten Leistungen zueinander nicht ändert, wobei bevor erstmalig die ersten Steuerungsdaten empfangen werden, benutzerseitig wenigstens ein Parameter der Gewichtungsfunktion eingestellt wird.

2. Steuerverfahren nach Anspruch 1, **dadurch gekennzeichnet, dass** die Gewichtungsfunktion beim ersten globalen Extremum der Abbildungsfunktion eine Steigung von Null hat.

3. Steuerverfahren nach einem der vorherigen Ansprüche, **dadurch gekennzeichnet, dass** die Gewichtungsfunktion beim zweiten globalen Extremum der Abbildungsfunktion eine Steigung von Null hat.

4. Steuerverfahren nach einem der vorherigen Ansprüche, **dadurch gekennzeichnet, dass** die Gewichtungsfunktion außer bei dem ersten und zweiten globalen Extremum keine lokalen Extrema hat.

5. Steuerverfahren nach einem der vorherigen Ansprüche, **dadurch gekennzeichnet, dass** von dem Konverter (13) die vorgegebenen Leistungen der Einzellichtquellen (6.1, 6.2, 6.3) als Koordinaten eines Vektors interpretiert werden, und gemäß der Abbildungsfunktion
- die Länge des Vektors normiert wird,
- die Differenz zu einem entsprechend normierten Diagonalvektor, bei dem alle Koordinaten gleich sind, gebildet wird, um einen Differenzvektor zu erhalten, und
- der eindimensionale Verteilungswert monoton von der Länge des Differenzvektors abhängt, bevorzugt proportional zur Länge des Differenzvektors ist.

6. Steuerverfahren nach einem der vorherigen Ansprüche, **dadurch gekennzeichnet, dass** die Gewichtungsfunktion in Abhängigkeit von dem eindimensionalen Verteilungswert wenigstens zweimal stetig differenzierbar ist.

7. Steuerverfahren nach einem der vorherigen Ansprüche, **dadurch gekennzeichnet, dass** die Gewichtungsfunktion ein Polynom dritten Grades bezüglich des eindimensionalen Verteilungswerts ist.

8. Steuerverfahren nach einem der vorherigen Ansprüche, **dadurch gekennzeichnet, dass** der Konverter (13) den Gewichtungsfaktor einer Wertetabelle entnimmt, in der Funktionswerte der Gewichtungsfunktion gespeichert sind.

9. Steuervorrichtung (10) für eine Mischlichtquelle (4) mit einer Mehrzahl von paarweise verschiedenfarbigen Einzellichtquellen (6.1, 6.2, 6.3), aufweisend einen Konverter (13), der dazu eingerichtet ist erste Steuerungsdaten zu empfangen, die für die Mehrzahl der Einzellichtquellen (6.1, 6.2, 6.3) bestimmt sind und wobei die Steuervorrichtung dazu eingerichtet ist, die Einzellichtquellen (6.1, 6.2, 6.3) gemäß zweiten Steuerungsdaten anzusteuern, **dadurch gekennzeichnet, dass** der Konverter dazu eingerichtet ist
- aus den durch die ersten Steuerungsdaten vorgegebenen Leistungen der Einzellichtquellen (6.1, 6.2, 6.3) gemäß einer Abbildungsfunktion einen eindimensionalen Verteilungswert zu ermitteln, welcher ausschließlich vom Verhältnis der vorgegebenen Leistungen zueinander abhängt, welche Abbildungsfunktion ein erstes globales Extremum annimmt, wenn alle vorgegebenen Leistungen gleich sind und ein zweites, dem ersten entgegengesetztes globales Extremum annimmt, wenn genau eine der vorgegebenen Leistung von Null verschieden ist,
- den eindimensionalen Verteilungswert in eine stetige und wenigstens einmal differenzierbare Gewichtungsfunktion einzusetzen, um hieraus einen Gewichtungsfaktor, der dem Verhältnis von zulässiger Nennleistung einer Einzellichtquelle zu zulässiger Nennleistung der gesamten Mischlichtquelle entspricht, zu ermitteln, welche Gewichtungsfunktion in Abhängigkeit von dem eindimensionalen Verteilungswert stetig sowie wenigstens einmal stetig differenzierbar ist,
- die durch die ersten Steuerungsdaten vorgegebenen Leistungen mit dem Gewichtungsfaktor zu multiplizieren und hieraus die zweiten Steuerungsdaten zu erzeugen, sodass sich das Verhältnis der gewichteten Leistungen zueinander nicht ändert.

10. Steuervorrichtung nach Anspruch 9, des weiteren aufweisend
- wenigstens eine erste Schnittstelle (11) zum Anschluss an einen Daten-Bus (3) einer Beleuchtungssteuerung,
- wenigstens eine zweite Schnittstelle (12) zum Anschluss an wenigstens ein elektronisches Vorschaltgerät (5) der Mischlichtquelle (4),
wobei der Konverter (13) dazu eingerichtet ist, über die erste Schnittstelle (11) die ersten Steuerungsdaten zu empfangen, und die Steuervorrichtung (10) dazu eingerichtet ist, die zweiten Steuerungsdaten über die zweite Schnittstelle (12) an das wenigstens eine Vorschaltgerät (5) zu senden.

## Claims

1. Control process for a mixed light source (4) having a plurality of individual light sources (6.1, 6.2, 6.3) of different colours in pairs, wherein a converter (13) receives first control data, which are destined for the plurality of individual light sources (6.1, 6.2, 6.3), and the individual light sources (6.1, 6.2, 6.3) are controlled according to the second control data, wherein the total nominal power of the mixed light sources is limited, **characterized by the fact** that the converter (13) carries out the following steps:
- to determine a one-dimensional distribution value from the capacities of the individual light sources (6.1, 6.2, 6.3) given by the first control data according to a function of representation, which one-dimensional distribution value depends only on the ratio of the given capacities to each other, which function of representation assumes a first global extremum if all of the given capacities are equal, and assumes a second global extremum opposed to the first global extremum if exactly one of the given capacities differs zero,
- wherein the one-dimensional distribution value is inserted into a continuous weighting function which can be differentiated at least once, to determine a weighting factor which corresponds to the ratio of the permissible nominal power of one of the individual light sources to the permissible nominal power of the entire mixed light source, which weighting function, depending on the one-dimensional distribution value, is continuous or can be differentiated continuously at least once, and
- wherein the capacities given by the first control data are multiplied with the weighting factor each and thus the second control data are generated so that the ratio of the weighted capacities to each other does not change, wherein, before the first control data are received for the first time, the user sets at least one parameter of the weighting function.

2. Control process in accordance with Claim 1, **characterized by the fact** that at the first global extremum of the function of representation, the weighting function has a slope of zero.

3. Control process in accordance with any of the previous Claims, **characterized by the fact** that at the second global extremum of the function of representation, the weighting function has a slope of zero.

4. Control process in accordance with any of the previous Claims, **characterized by the fact** that except for the first and second global extremum, the weighting function has no local extrema.

5. Control process in accordance with any of the previous Claims, **characterized by the fact** that the converter (13) interprets the given capacities of the individual light sources (6.1, 6.2, 6.3) as coordinates of a vector, and according to the function of representation
- the length of the vector is normalized,
- the difference to a correspondingly normalized diagonal vector where all coordinates are equal is formed to obtain a difference vector, and
- the one-dimensional distribution value is monotonously dependent on the length of the difference vector, and preferably is proportional to the length of the difference vector.

6. Control process in accordance with any of the previous Claims, **characterized by the fact** that the weighting function, depending on the one-dimensional distribution value, can be continuously differentiated at least twice.

7. Control process in accordance with any of the previous Claims, **characterized by the fact** that the weighting function is a third degree polynomial with respect to the one-dimensional distribution value.

8. Control process in accordance with any of the previous Claims, **characterized by the fact** that the converter (13) takes the weighting factor out of a value table in which functional values of the weighting function are stored.

9. Control unit (10) for a mixed light source (4) having a plurality of individual light sources (6.1, 6.2, 6.3) of different colours in pairs, providing a converter (13), which is configured to receive first control data which are destined for the plurality of individual light sources (6.1, 6.2, 6.3) and wherein the control unit is configured to control the individual light sources (6.1, 6.2, 6.3) according to the second control data, **characterized by the fact** that the converter is configured
- to determine a one-dimensional distribution value from the capacities of the individual light sources (6.1, 6.2, 6.3) given by the first control data according to a function of representation, which one-dimensional distribution value depends only on the ratio of the given capacities to each other, which function of representation assumes a first global extremum if all of the given capacities are equal, and assumes a second global extremum opposed to the first global extremum if exactly one of the given capacities differs zero,
- to insert the one-dimensional distribution value into a continuous weighting function, which can be differentiated at least once, to determine a weighting factor which corresponds to the ratio of permissible nominal power of one of the individual light sources to the permissible nominal power of the entire mixed light source, which weighting function, depending on the one-dimensional distribution value, is continuous or can be differentiated at least once,
- to multiply the capacities given by the first control data with the weighting factor and thus to generate the second control data so that the ratio of the weighted capacities to each other does not change.

10. Control unit in accordance with Claim 9, furthermore providing
- at least one first interface (11) for connection to a data bus (3) of a lighting control,
- at least one second interface (12) for connection to at least one electronic ballast (5) of the mixed light source (4),
wherein the converter (13) is configured to receive the first control data via the first interface (11), and the control unit (10) is configured to send the second control data via the second interface (12) to the at least one ballast (5).

## Revendications

1. Procédé de commande pour une source de lumière mixte (4) comportant une pluralité de sources de lumière individuelles de couleurs différentes formant paires (6.1, 6.2, 6.3), un convertisseur (13) recevant de premières données de commande destinées à la pluralité de sources de lumière individuelles (6.1, 6.2, 6.3) et les sources de lumière individuelles (6.1, 6.2, 6.3) étant commandées conformément aux secondes données de commande, la puissance nominale totale des sources de lumière mixtes étant limitée, **caractérisé en ce que** le convertisseur (13) exécute les étapes suivantes,
- déterminer à partir des puissances des sources de lumière individuelles (6.1, 6.2, 6.3) données d'office par les premières données de commande, conformément à une fonction de reproduction, une valeur de répartition unidimensionnelle, laquelle est exclusivement fonction du rapport des puissances données d'office entre elles, la fonction de reproduction supposant un premier extremum global si toutes les puissances données d'office sont égales et supposant un second extremum global opposé au premier si exactement une des puissances données d'office est différente de zéro,
- la valeur de répartition unidimensionnelle étant utilisée dans une fonction de pondération continue et au moins une fois différentiable afin d'en calculer un facteur de pondération correspondant au rapport de la puissance nominale admissible de l'une des sources de lumière individuelles à la puissance nominale admissible de la totalité de la source de lumière mixte, fonction de pondération continue ainsi que au moins une fois différentiable en continu en fonction de la valeur de répartition unidimensionnelle, et
- les puissances données d'office par les premières données de commande étant respectivement multipliées par le facteur de pondération, et ceci générant les secondes données de commande, de sorte que le rapport des puissances pondérées entre elles ne change pas, au moins un paramètre de la fonction de pondération étant paramétré par l'utilisateur avant que les premières données de commande ne soient reçues pour la première fois.

2. Procédé de commande selon la revendication 1, **caractérisé en ce que** la fonction de pondération, au premier extremum global de la fonction de reproduction, a une pente de zéro.

3. Procédé de commande selon l'une des revendications ci-dessus, **caractérisé en ce que** la fonction de pondération, au second extremum global de la fonction de reproduction, a une pente de zéro.

4. Procédé de commande selon l'une des revendications ci-dessus, **caractérisé en ce que** la fonction de pondération, en dehors du premier et du second extremum, n'a pas d'extremums locaux.

5. Procédé de commande selon l'une des revendications ci-dessus, **caractérisé en ce que** le convertisseur (13) interprète les puissances données d'office des sources de lumière individuelles (6.1, 6.2, 6.3) comme des coordonnées d'un vecteur, et que, conformément à la fonction de reproduction,
- la longueur du vecteur est normée,
- la différence par rapport à un vecteur diagonal normé en conséquence dans lequel toutes les coordonnées sont identiques est formée pour obtenir un vecteur de différence, et
- la valeur de répartition unidimensionnelle dépend de manière monotone de la longueur du vecteur de différence et est de préférence proportionnelle à la longueur du vecteur de différence.

6. Procédé de commande selon l'une des revendications ci-dessus, **caractérisé en ce que** la fonction de pondération est différenciable au moins deux fois en continu en fonction de la valeur de répartition unidimensionnelle.

7. Procédé de commande selon l'une des revendications ci-dessus, **caractérisé en ce que** la fonction de pondération est un polynôme de troisième degré en ce qui concerne la valeur de répartition unidimensionnelle.

8. Procédé de commande selon l'une des revendications ci-dessus, **caractérisé en ce que** le convertisseur (13) extrait le facteur de pondération d'un tableau de valeurs, dans lequel sont mémorisées les valeurs de fonction de la fonction de pondération.

9. Dispositif de commande (10) pour une source de lumière mixte (4) comportant une pluralité de sources de lumière individuelles de couleurs différentes formant paires (6.1, 6.2, 6.3), configuré un convertisseur (13) paramétré pour recevoir de premières données de commande destinées à la pluralité de sources de lumière individuelles (6.1, 6.2, 6.3) et le dispositif de commande étant configuré pour commander les sources de lumière individuelles (6.1, 6.2, 6.3) conformément aux secondes données de commande, **caractérisé en ce que** le convertisseur est configuré pour
- déterminer à partir des puissances des sources de lumière individuelles (6.1, 6.2, 6.3) données d'office par les premières données de commande, conformément à une fonction de reproduction, une valeur de répartition unidimensionnelle, laquelle est exclusivement fonction du rapport des puissances données d'office entre elles, la fonction de reproduction supposant un premier extremum global si toutes les puissances données d'office sont égales et supposant un second extremum global opposé au premier si exactement une des puissances données d'office est différente de zéro,
- utiliser la valeur de répartition unidimensionnelle dans une fonction de pondération continue et au moins une fois différentiable afin d'en calculer un facteur de pondération correspondant au rapport de la puissance nominale admissible de l'une des sources de lumière individuelles à la puissance nominale admissible de la totalité de la source de lumière mixte, fonction de pondération continue ainsi que au moins une fois différentiable en continu en fonction de la valeur de répartition unidimensionnelle, et
- multiplier respectivement par le facteur de pondération les puissances données d'office par les premières données de commande, et ceci générant les secondes données de commande, de sorte que le rapport des puissances pondérées entre elles ne change pas.

10. Dispositif de commande selon la revendication 9, comportant de plus
- au moins une première interface (11) permettant le raccordement à un bus de données (3) d'une commande d'éclairage,
- au moins une seconde interface (12) permettant le raccordement à au moins un ballast électronique (5) de la source de lumière mixte (4),
le convertisseur (13) étant configuré pour recevoir par l'intermédiaire de la première interface (11) les premières données de commande, et le dispositif de commande (10) étant configuré pour envoyer les secondes données de commande à l'au moins un ballast (5) par l'intermédiaire de la seconde interface (12).
